# FASCICULE DE BREVET EUROPEEN

(11) **EP 1 100 744 B1**
(45) Date de publication et mention de la délivrance du brevet: **14.05.2003**
(21) Numéro de dépôt: 99931351.3
(22) Date de dépôt: 16.07.1999
(51) Int. Cl.: B66F 7/02

(54) **ELEVATEUR DE CHARGE PARTICULIEREMENT BIEN ADAPTE POUR SOULEVER UNE AUTOMOBILE OU TOUT AUTRE VEHICULE**
HEBEBÜHNE BESONDERS GEEIGNET FÜR KRAFTFAHRZEUGE ODER ANDERDE FAHRZEUGE
LOAD ELEVATOR PARTICULARLY ADAPTED FOR LIFTING A MOTOR VEHICLE OR ANY OTHER VEHICLE

(30) Priorité: 30.07.1998 FR 9809903
(43) Date de publication de la demande: 23.05.2001
(73) Titulaire: Becher, Richard, 67260 Herbitzheim (FR)
(72) Inventeur: Becher, Richard, 67260 Herbitzheim (FR)
(74) Mandataire: Nuss, Pierre
(86) Numéro de dépôt international: FR9901735
(87) Numéro de publication internationale: WO00006482

(56) Documents cités:
- WO-A-95/25062
- DE-A- 2 659 710
- FR-A- 1 576 457
- FR-A- 2 701 252
- GB-A- 2 146 616
- US-A- 5 174 414

## Description

La présente invention concerne un élévateur de charge, particulièrement bien adapté pour soulever une automobile ou tout autre véhicule.

Les crics roulants classiques ne permettent pas de soulever les voitures avec spoïler ou suspension basse. De plus, bon nombre de voitures récentes ne disposent plus que quatre points de soulèvement. Il devient donc difficile de placer une voiture sur chandelles dans de bonnes conditions : les points d'appui ne peuvent servir en même temps aux crics et aux chandelles.

L'élévateur selon l'invention spécifiée for la revendication 1 permet de combler cette lacune, il se sert des roues comme points d'appui. Ce n'est pas son seul atout, il présente d'autres avantages de commodité et de sécurité, expliqués au fil de la description. Un dispositif selon le document n° WO 95/25062 se sert également des roues comme point d'appui mais il s'agit d'un système complexe et onéreux; un autre élévateur de charge correspondant au préambule de la revendication 1 est décrit dans le document US-A- 5 174 414.

L'élévateur se compose d'une partie fixe et d'une partie mobile reliées, entre elles, par un système vis - écrous trapézoïdaux.

La partie fixe se compose d'une base, en U, surmontée verticalement d'une colonne carrée et d'une patte de suspension de la vis trapézoïdale. Les quatre faces de la colonne constituent les surfaces de roulement des quatre galets du chariot.

La partie mobile se compose d'un chariot, muni de ses quatre galets, fixé sur une fourche destinée à prendre appui sur la bande de roulement des deux côtés de la surface de contact au sol du pneumatique.

Le mouvement de montée descente est assuré par la rotation de la vis trapézoïdale fixée respectivement à la colonne et au chariot par l'intermédiaire d'une butée à billes et d'un écrou. La tête six pans de la vis trapézoïdale peut être actionnée par une perceuse visseuse, en guise de motorisation ou tout simplement par une manivelle. Il est également possible de monter une motorisation intégrée auquel cas on peut prévoir une synchronisation entre plusieurs dispositifs. Avec deux élévateurs, suivant les dessins en annexe, on arrive à soulever une automobile à l'avant ou à l'arrière de soixante dix centimètres en moins de trois minutes. On glisse sous chacune des deux roues concernées un élévateur et on passe alternativement d'une roue à l'autre. Les suspensions du véhicule absorbent ce mouvement de montée par paliers successifs.

L'avantage principal de l'élévateur réside dans le fait que les quatre côtés de la colonne qui servent également de faces de roulement sont décalés de 45° par rapport aux quatre faces de la base. Il en est de même des lignes d'axes des galets du chariot par rapport aux cotés de sa fourche. Par ailleurs les galets situés, par rapport à la colonne, du côté opposé de la charge sont décalés vers le haut d'une distance telle que le bras de levier résultant exerce une pression égale ou supérieur à la charge. De par cette disposition particulière et sous l'effet de la charge, les quatre galets sont fortement appuyés sur les quatre faces de la colonne. Il en résulte une absence totale de jeu dans les trois dimensions, y compris en rotation. Cette rigidité, est complétée par une bonne stabilité au sol, que procure une assise largement dimensionnée.

Pour prémunir le chariot contre tout basculement excessif dans quelque direction que se soit, suite à la détérioration d'un galet par exemple, le guidage du chariot est réalisé en une pièce, fermée, non démontable et épousant le contour de la colonne avec un jeu réduit à quelques millimètres.

Un dispositif de sécurité maintient et bloque le chariot avant usure complète de l'écrou porteur : l'adjonction d'un deuxième écrou au premier par l'intermédiaire d'une douille solidarise les deux en rotation mais non en translation. L'ampleur du jeu aménagé entre eux détermine l'usure autorisée sur le flanc du filet. En effet dès que les deux écrous se touchent, l'écrou de sécurité en acier est également sollicité et l'échauffement, produit par son frottement sur la vis entraîne leur grippage au bout de quelques tours. L'utilisateur est obligé de remplacer les écrous et la vis avant qu'une rupture ne puisse se produire.

Les dessins annexés illustrent l'invention :
La figure 1 représente la partie fixe de l'invention.
La figure 2 représente sa partie mobile.
La figure 3 représente une perspective de l'ensemble.
La figure 4 représente une vue en coupe du dispositif douille écrous.

En référence à ces dessins l'élévateur se compose d'une partie fixe. (figure 1) et d'une partie mobile (figure 2) reliées, entre elles, par une vis trapézoïdale (3).

La partie fixe se compose d'une base (1) surmontée d'un tube carré (2), dont les quatre faces (14,15,16,17) constituent respectivement les surfaces de roulement des quatre galets (18,19,20,21) du chariot et d'une patte (11).

La partie mobile se compose du chariot (4), muni de ses quatre galets (18, 19, 20, 21), soudé sur la fourche (5).

La fourche monte ou descend par rotation de la vis trapézoïdale (3) fixée respectivement à la patte (11) et au chariot (4) par l'intermédiaire d'une butée à billes (6) et d'un dispositif douille écrous (7,8,9). La vis est actionnée par perceuse visseuse ou manivelle à sa tête six pans (10).

Sur la figure (3) on constate le décalage de 45° des faces (14,15,16,17) et des galets (18,19,20,21) par rapport aux cotés de la fourche ainsi que le décalage en hauteur de (20,21) par rapport à (18,19). On comprend aisément l'effet coin produit respectivement par les faces (14,15) sur les galets (18,19) et par les faces (16,17) sur les galets (20,21). L'effort de maintient est proportionnel à la charge.

On constate également le faible jeu existant entre la colonne et le tube carré que constitue la structure porteuse du chariot pour limiter l'effet de basculement du chariot en cas de détérioration d'un galet. Une autre variante pour améliorer d'avantage la stabilité à rallonger le tube-carré du chariot jusqu'aux limites des pattes de fixation des galets.

La figure (4) permet de comprendre le fonctionnement du dispositif écrous douille de sécurité. L'écrou porteur en bronze (7) est vissé au chariot et il supporte une douille (8) fixée par goupilles (13). Cette douille renferme un deuxième écrou (9) rendu solidaire au premier en rotation mais non en translation par l'intermédiaire des deux ergots (12) venant se loger dans deux trous de la douille (8).

Le jeu axial entre les écrous (7 et 9) peut être prédéterminé par le calage angulaire de l'écrou (7) par rapport à l'écrou (9)de sorte à autoriser l'usure complète du filet de l'écrou (7), auquel cas plaqué contre lui l'écrou (9) n'est plus retenu par les ergots et il tourne entraîné par la vis. Le mouvement du chariot n'étant plus possible impose de remplacer l'écrou (7).

Un deuxième réglage avec un jeu inférieur au demi pas de la vis plaque l'écrou (9) contre l'écrou (7) tout en restant maintenu par les ergots (12).Progressivement il absorbe la charge et l'échauffement produit par son frottement sur la vis entraîne leur grippage et force le remplacement des écrous et de la vis.

Selon une variante non illustrée l'élévateur peut être doté d'une sécurité supplémentaire par une série de trous dans la colonne destinés à recevoir une broche de blocage du chariot par rapport à la colonne.

L'élévateur de charges est particulièrement bien adapté pour soulever des automobiles mais, il peut y avoir d'autres applications. Compte tenu de son absence de jeu il est approprié pour être utilisé chaque fois qu'un dispositif nécessite une absence de jeu pour un coût modéré.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention, tel que déteminé par les revendications.

## Revendications

1. Elévateur de charge comportant une partie fixe comprenant une base surmontée verticalement d'une colonne rectangulaire dont les faces constituent des bandes de roulement de galets pour un chariot d'une partie mobile fixée sur une fourche, la partie mobile étant reliée à la partie fixe par l'intermédiaire d'un dispositif vis-écrous qui assure les mouvements de montées et de descentes, la fourche étant maintenue parallèle par rapport à la base, **caractérisé en ce que** la colonne est une colonne carrée (2) dont les quatre faces (14, 15, 16, 17) constituent les bandes de roulement de quatre galets (18, 19, 20, 21) d'un chariot (4), **en ce que** lesdites faces (14, 15, 16, 17) de ladite colonne carrée (2) et les lignes d'axes desdits galets (18, 19, 20, 21) sont respectivement décalées de 45° par rapport aux côtés de la base (1) et de la fourche (5), et **en ce que** le dispositif vis-écrous est un dispositif vis-écrous trapézoïdal (3,7,8,9).

2. Elévateur selon la revendication 1. **caractérisé en ce que** les deux galets (20, 21) situés, par rapport à la colonne, du côté opposé à la fourche sont décalés en hauteur par rapport aux autres galets (18, 19) de sorte que la pression appliquée entre eux et la colonne carrée (2) soit égale ou supérieure à celle exercée par la charge.

3. Elévateur selon la revendication 1 ou 2, **caractérisé en ce qu'**un écrou de sécurité (9) se grippe sur la vis (3) après une usure prédéterminée de l'écrou porteur (7) et oblige au remplacement des pièces défectueuses avant rupture.

## Claims

1. Load elevator comprising a fixed part including a base with a rectangular column vertically mounted thereon, of which the faces constitute the rolling strips for rollers for a trolley of a movable part fixed on a fork, the movable part being connected to the fixed part via a screw/nut device which carries out the raising and lowering movements, the fork being kept parallel to the base, **characterised in that** the column is a square column (2) of which the four faces (14, 15, 16, 17) constitute the rolling strips for four rollers (18, 19, 20, 21) of a trolley (4) **in that** said faces (14, 15, 16, 17) of said square column (2) and the axis lines of said rollers (18, 19, 20, 21) are respectively offset by 45° from the sides of the base (1) and the fork (5), and **in that** the screw/nut device is a trapezoidal screw/nut device (3, 7, 8, 9).

2. Elevator according to claim 1, **characterised in that** the two rollers (20, 21) located, with respect to the column, on the side remote from the fork are offset in height from the other rollers (18, 19) such that the pressure applied between them and the square column (2) is equal to or greater than that exerted by the load.

3. Elevator according to claim 1 or 2, **characterised in that** a safety nut (9) seizes on the screw (3) after predetermined wear of the carrier nut (7) and forces replacement of the defective parts before they break.

## Patentansprüche

1. Lastenhebebühne mit einem feststehenden Teil, welches eine Basis aufweist, über der vertikal eine rechteckige Säule befestigt ist, deren Seiten Rollbänder für Rollen eines Wagens eines beweglichen Teils bilden, welches auf einer Gabel befestigt ist, wobei das bewegliche Teil mit dem feststehenden Teil mittels einer Schrauben-Mutter-Einrichtung verbunden ist, die die Hebe- und Absenkbewegungen gewährleistet, wobei die Gabel zur Basis parallel gehalten wird, **dadurch gekennzeichnet, daß** die Säule eine quadratische Säule (2) ist, deren vier Seiten (14, 15, 16, 17) die Rollbänder für vier Rollen (18, 19, 20, 21) eines Wagens (4) bilden, daß diese Seiten (14, 15, 16, 17) der quadratischen Säule (2) und die Achslinien der Rollen (18, 19, 20, 21) jeweils um 45° zu den Seiten der Basis (1) und der Gabel (5) versetzt sind, und daß die Schrauben-Mutter-Einrichtung Trapezgewindeeinrichtungen (3, 7, 8, 9) umfaßt.

2. Hebebühne nach Anspruch 1, **dadurch gekennzeichnet, daß** die beiden Rollen (20, 21), die beiderseits der Säule auf der der Gabel gegenüberliegenden Seite angeordnet sind, in der Höhe zu den anderen Rollen (18, 19) versetzt sind, so daß der zwischen ihnen und der quadratischen Säule (2) angelegte Druck gleich oder größer als der von der Last ausgeübte ist.

3. Hebebühne nach Anspruch 1 oder 2, **dadurch gekennzeichnet, daß** sich eine Sicherheitsmutter (9) auf der Schraube (3) nach einem vorbestimmten Verschleiß der Tragmutter (7) festfrisst und zum Austausch der schadhaften Teile vor dem Bruch zwingt.
